# FASCICULE DE BREVET EUROPEEN

(11) **EP 0 221 000 B1**
(45) Date de publication et mention de la délivrance du brevet: **30.08.1989**
(21) Numéro de dépôt: 86460018.4
(22) Date de dépôt: 18.09.1986
(51) Int. Cl.: A46B 9/04, A46B 15/00

(54) **Brosse à dents orthodontique**
Orthodontische Zahnbürste
Orthodontic toothbrush

(30) Priorité: 23.09.1985 FR 8514161
(43) Date de publication de la demande: 06.05.1987
(73) Titulaire: Nicolas, Yvon Marcel, F-29119 Chateauneuf-du-Faou (FR)
(72) Inventeur: Nicolas, Yvon Marcel, F-29119 Chateauneuf-du-Faou (FR)
(74) Mandataire: Martin, Jean-Jacques

(56) Documents cités:
- FR-A- 830 801
- FR-A- 1 057 279
- FR-A- 2 287 188
- FR-A- 2 450 579
- FR-A- 2 451 188
- GB-A- 2 092 437
- US-A- 2 974 338
- US-A- 3 978 852

## Description

La présente invention concerne le domaine des brosses à dents.

La présente invention concerne plus précisément une brosse à dents orthodontique destinée à être utilisée tout particulièrement par les enfants portant des verrous redresseurs.

On sait que les techniques dites d'orthodontie et d'orthopédie dentofaciale qui utilisent les thérapeutiques fixes, visant à corriger les déformations de la denture, sont maintenant utilisées fréquemment chez les enfants.

Ces thérapeutiques fixes font appel à des moyens d'ancrage, que l'on désignera ici sous le vocable de verrous redresseurs, fixés sur les dents, et à des arcs, généralement métalliques, qui passent dans les verrous et sont adaptés pour déplacer les dents.

Les moyens d'ancrage précités peuvent être soit collés directement sur les dents (plus précisément sur les couronnes dentaires), soit rendus solidaires de bagues fixées sur les dents.

Toutes ces adjonctions sur les dents font que, dans la pratique, la plaque bactérienne responsable des caries est plus difficile à éliminer.

Contrairement à une idée parfois développée, ce ne sont pas les bagues ni les verrous redresseurs qui provoquent les caries dentaires. Celles-ci résultent seulement de la difficulté du brossage dentaire pendant les traitements d'orthodontie, due à la présence des verrous redresseurs et des arcs..

Bien que de nombreux types de brosses à dents aient déjà été proposés, aucune des brosses disponibles à ce jour sur le marché n'a permis de résoudre le problème ainsi posé.

Les praticiens ont tenté de limiter le développement de caries dentaires chez les enfants porteurs de verrous redresseurs en conseillant à ces enfants, d'utiliser, en plus de la brosse usuelle, des jets dentaires qui projettent de l'eau sous pression sur et entre les dents.

Néanmoins, ces jets dentaires, si ils évacuent les gros débris alimentaires restés entre les dents, ne permettent pas de retirer la plaque bactérienne qui ne peut être éliminée par le brossage et qui est, comme indiqué précédemment, responsable de l'apparition des caries dentaires.

On connaît déjà, par ailleurs, par le brevet US-3 978 852, une brosse à dents électromécanique (vibrante) dont la tête porte des touffes de poils pointues, adaptées pour se loger dans les interstices interdentaires ainsi que, le cas échéant, sous les arcs des verrous redresseurs. Le brossage des espaces accessibles aux touffes est obtenu par un mouvement de va-et-vient de la tête de brossage suivant une direction parallèle aux poils. Un tel arrangement n'est donc pas utilisable pour une brosse à dents manuelle, dont le mouvement de brossage se fait suivant une direction sensiblement perpendiculaire aux poils.

On connaît également, par le brevet FR-830 801, une brosse à dents qui présente une tête de brossage munie de plusieurs rangées de touffes de poils - ou loquets - dont certaines sont inclinées vers l'extérieur et d'autres vers l'intérieur ; cette disposition particulière, dont le but est d'améliorer l'efficacité du nettoyage et d'éviter les blessures des gencives, n'est nullement adaptée pour faciliter le brossage des dents en présence de verrous redresseurs, ni pour permettre le brossage de ces verrous eux-mêmes.

La présente invention vient maintenant améliorer la situation en proposant une brosse à dents orthodontique, caractérisée par une tête de brossage comportant d'une part deux groupes latéraux et longitudinaux de touffes de poils qui comprennent chacun des touffes inclinées vers l'extérieur de la tête de brossage en divergeant par rapport à un plan médian longitudinal de la tête, et des touffes convergeant vers ce plan médian longitudinal, d'autre part au moins une rangée centrale longitudinale de touffes de poils de longueur plus faible, parallèles au plan médian longitudinal.

Une telle brosse à dents permet en particulier, sans imposer un mouvement de brossage spécifique et cela est important dans la mesure ou de jeunes enfants portent fréquemment des verrous redresseurs, d'atteindre et brosser correctement le collet des dents, la jonction bagues ou bases des verrous-dents et la zone de la papille interdentaire, qui constituent les zones les plus difficiles à nettoyer à l'aide de brosses classiques et donc les zones les plus sujettes aux caries.

Selon une autre caractéristique importante de la présente invention, la différence de longueur entre les poils des groupes latéraux et les poils de la rangée centrale égale sensiblement l'épaisseur des verrous redresseurs, et de préférence est de l'ordre de 2 mm.

De préférence selon l'invention, les axes de toutes les touffes sont contenus dans des plans transversaux perpendiculaires audit plan médian longitudinal et à la surface moyenne de la tête portant les touffes.

Selon un mode de réalisation préférentiel de la présente invention, chaque groupe latéral de touffes comprend deux rangées longitudinales de touffes qui divergent et convergent respectivement par rapport au plan médian longitudinal de la tête de brossage.

Par ailleurs, selon la présente invention, l'extrémité du manche opposée à la tête de brossage est avantageusement adaptée pour supporter de façon amovible des accessoires pour l'hygiène dentaire, en particulier des accessoires tels que des brossettes interdentaires ou des portes fils de soies dentaires.

D'autres caractéristiques et avantages de la présente invention apparaîtront à la lecture de la description détaillée qui va suivre et en regard des dessins annexés donnés à titre d'exemple non limitatif, et sur lesquels :
la figure 1 représente une vue schématique en plan d'une brosse à dents conforme à la présente invention,
la figure 2 représente une vue latérale de la même brosse à dents, selon une vue illustrée par la flèche référencée Il sur la figure 1,
les figures 3 et 4 représentent des vues schématiques de la tête de brossage de la même brosse à dents, selon des plans de coupe transversaux référencés respectivement lll-lll et IV-IV sur les figures 1 et 2,
les figures 5 et 6 représentent deux accessoires (brossette et porte fil de soie respectivement) susceptibles d'être fixés sur l'extrémité du manche opposée à la tête de brossage,
la figure 7 illustre schématiquement l'opération de brossage d'une dent équipée d'un verrou redresseur, à l'aide d'une brosse à dents conforme à la présente invention,
la figure 8 illustre schématiquement l'opération de brossage à l'aide d'une brossette placée à l'extrémité du manche de la brosse opposée à la tête de brossage.

Sur les figures 7 et 8, on a représenté une pluralité de verrous redresseurs V fixés sur les couronnes dentaires C et associés à des arcs métalliques A.

La brosse à dents 10, conforme à la présente invention, comprend, de façon classique en soi, un manche 20 et une tête de brossage 30.

Comme illustré sur la figure 2, le manche 20 est de préférence non rectiligne pour faciliter l'accès aux diverses surfaces des couronnes dentaires et faciliter les opérations de brossage.

On a schématiquement illustré un 'manche 20 comprenant une portion 21 droite de préhension prolongée par une portion 22 également droite mais inclinée par rapport à la portion 21 précitée et qui porte à son extrémité libre la tête de brossage 30.

L'illustration des figures 1 et 2 ne doit cependant pas être considérée comme limitative.

Les différentes portions 21, 22 du manche sont avantageusement symétriques par rapport à un plan médian longitudinal de la brosse référencé P-P sur les figures.

Ce pian médian longitudinal P est perpendiculaire au plan de la figure 1 et parallèle au plan de la figure 2.

Selon la présente invention, la tête de brossage 30 comporte d'une part deux groupes latéraux et longitudinaux de touffes de poils souples 31, 35 qui comprennent chacun des touffes inclinées vers l'extérieur de la tête de brossage en divergeant par rapport au plan médian longitudinal P et des touffes convergeant vers ce plan médian longitudinal P, d'autre part au moins une rangée centrale longitudinale 40 de touffes de poils de longueur plus faible parallèles au plan médian longitudinal P.

Plus précisément encore, selon l'exemple de réalisation illustré sur les figures annexées, la tête de brossage 30 comprend une rangée centrale longitudinale 40 de touffes encadrées de part et d'autre par des groupes latéraux et longitudinaux de touffes 31, 35 répartis chacun sur deux rangées longitudinales, référencées 32, 33 pour le groupe 31, et référencées 36, 37 pour le groupe 35.

Les touffes placées sur les rangées 33, 37 convergent vers le plan médian longitudinal P tandis que les touffes placées sur les rangées 32, 36 divergent par rapport au plan médian longitudinal P, cela en direction de leur bord libre.

Les axes de toutes les touffes sont de préférence compris dans des plans transversaux (tels que les plans de coupe III-III et IV-IV) qui s'étendent perpendiculairement au plan médian longitudinal P et au plan moyen de la surface 39 de la tête portant les poils.

Bien entendu, cette surface 39 peut elle-même être légèrement arrondie.

Selon un mode de réalisation conforme à la présente invention, non limitatif, et donné à titre d'exemple :
la tête de brossage 30 possède une largeur I de l'ordre de 12 mm,
la tête de brossage 30 possède une épaisseur e de l'ordre de 5 mm,
la surface d'implantation des poils sur la tête de brossage égale sensiblement la surface bros- sante,
la longueur de la tête de brossage est de l'ordre de 20 mm,
la tête de brossage 30 comprend une rangée 40 centrale de touffes de poils qui s'étendent perpendiculairement à la surface support 39 de la tête, possèdent une longueur de l'ordre de 8 mm et ont leurs axes confondus avec le plan médian longitudinal P,
la tête de brossage 30 comprend de plus de part et d'autre de la rangée centrale 40 des rangées latérales 32, 36 de touffes qui divergent en éloignement du plan médian longitudinal P et sont inclinées par rapport à celui-ci d'un angle x de l'ordre de 10°, ces poils ayant une longueur de 10 mm,
la tête de brossage 30 comprend enfin deux rangées latérales externes 33, 37 de touffes qui convergent vers le plan médian longitudinal P et sont inclinées d'un angle y de 10° par rapport à celui-ci, ces poils ayant également une longueur de 10 mm,
la distance interaxe entre la rangée centrale 40 et les rangées latérales 32, 36 est de l'ordre de 2,5 mm,
la distance interaxe entre les rangées latérales 32, 33 ; 36, 37 est de l'ordre de 1,5 mm,
chaque touffe de poils est constituée d'environ 45 poils souples et a la forme d'un cylindre dont le diamètre est de l'ordre de 1,5 mm.

On remarquera que les touffes des rangées latérales 32, 33 ; 36, 37 sont implantées en quinconce, c'est-à-dire décalées longitudinalement d'une rangée à l'autre pour pouvoir se croiser en raison de leur inclinaison, comme illustré sur les figures.

Comme cela est illustré sur la figure 7, les rangées latérales de touffes convergentes 33, 37 permettent de nettoyer la jonction base des verrous-dents ou bords des bagues-dents. Entre les dents, ces poils des rangées 33 et 37 se glissent sous les arcs A et permettent de nettoyer les faces proximales des dents.

De même, les rangées latérales de touffes divergentes 32, 36 brossent le bord libre des dents et le collet, l'axe de ces touffes étant tel que leurs poils peuvent passer sous la gencive.

Les touffes 40 brossent les verrous V et les arcs A.

Comme cela est illustré sur le bas des figures 1 et 2, ainsi que sur les figures 5, 6 et 8, l'extrémité 23 du manche opposée à la tête de brossage 30 est de préférence adaptée pour supporter de façon amovible des accessoires 60, 70 permettant de parfaire le nettoyage.

Les accessoires 60, 70 seront fixés de façon amovible sur l'extrémité 23 du manche à l'aide de tous moyens classiques appropriés tels que des moyens à encliquetage ou à baïonnette.

Selon le mode de réalisation représenté sur les figures, l'extrémité 23 du manche comprend une lumière traversante 50, formée d'un alésage cylindrique central 51 dans lequel débouchent deux rainures 52, 53 de section droite rectangulaire, diamétralement opposées.

Par ailleurs, chacun des accessoires 60, 70 comprend une embase 61, 71 qui comporte une tige cylindrique 62, 72 complémentaire de l'alésage 51, et qui porte à son extrémité libre un barreau transversal 53, 73 complémentaire des rainures 52, 53.

L'homme de l'art comprendra aisément que pour fixer les accessoires 60, 70 sur le manche de la brosse à dents 10, il faut aligner les barreaux 63, 73 sur les rainures 52, 53, engager ensuite les barreaux 63, 73 et les tiges 62, 72 dans les lumières 50, puis faire pivoter les embases 61, 71 d'un quart de tour, autour de l'axe 64, 74 des tiges lorsque les barreaux 63, 73 ont traversé les lumières.

Ce pivotement peut être limité par des butées prévues en relief sur le manche 20.

La longueur des tiges 62, 72 est de préférence sensiblement identique, voire inférieure à l'épaisseur m du manche 20, pour obtenir une immobilisation des accessoires 60, 70 sur ce dernier après le pivotement précité.

Pour faciliter ce pivotement tout en garantissant une immobilisation ferme des accessoires 60, 70, on peut aussi envisager de réaliser des bossages élastiques sur le manche 21 destinés à pénétrer dans des incurvations réalisées sur les barreaux 63, 73 ou les embases 61, 71, ou inversement de réaliser des bossages élastiques sur les barreaux 63, 73 ou les embases 61, 71 destinés à pénétrer dans des incurvations réalisées sur les manches 21.

On a représenté sur la figure 5, une brossette interdentaire 60 comprenant une brosse 65 portée par l'embase 61 précitée.

Cette brossette 65 présentent de préférence une forme générale tronconique effilée vers son extrémité libre. Néanmoins, une brossette de forme générale cylindrique peut être utilisée.

A titre d'exemple non limitatif, la brossette 65 peut être composée, de façon classique en soi, de deux fils métalliques torsadés centraux qui coincent les brins de la brosse. La longueur active de la brossette est par exemple de 12 mm.

Cette brossette 65 est, en particulier, adaptée pour passer sous les arcs A, entre les dents, comme illustré sur la figure 8 pour éliminer la plaque bactérienne qui se fixe à ces endroits, par mouvement vertical, schématiquement illustré M.

Cette brossette 65 permet également d'assurer le brossage des faces proximales des dents, en particulier lorsque les dents sont espacées, ou après des extractions.

On a représenté sur la figure 7 un porte fil de soie dentaire 70.

Celui-ci comprend une embase 71 en forme générale de U.

Plus précisément, l'âme 75 de l'embase porte deux ailes 76, 77 parallèles fendues à leurs extrémités libres pour recevoir sous tension un fil de soie 78.

Ce fil de soie 78 pourra être immobilisé sur l'embase 71 à l'aide de tous moyens classiques appropriés, par exemple par simple enroulement sur les extrémités des ailes 76, 77 qui, grâce à leur élasticité, maintiennent le fil 78 sous tension.

Ce fil 78 est destiné à être passé entre les dents dans les zones sans arc A.

## Revendications

1. Brosse à dents orthodontique, en particulier pour les enfants portant des verrous redresseurs, caractérisée par une tête de brossage (30) comprenant d'une part deux groupes latéraux et longitudinaux de touffes de poils (31, 35) qui comportent chacun des touffes (32, 36) inclinées vers l'extérieur de la tête de brossage en divergeant par rapport à un plan médian longitudinal (P) de la tête, et des touffes (33, 37) convergeant vers ce plan médian longitudinal (P), d'autre part au moins une rangée centrale longitudinale de touffes (40) de longueur plus faible, parallèles au plan médian longitudinal (P).

2. Brosse à dents selon la revendication 1, caractérisée par le fait que la différence de longueur entre les poils des groupes latéraux (31, 35) et les poils de la rangée centrale (40) égale sensiblement l'épaisseur des verrous redresseurs (V).

3. Brosse à dents selon l'une des revendications 1 ou 2 caractérisée par le fait que la différence de longueur entre les poils des groupes latéraux (31, 35) et les poils de la rangée centrale (40) est de l'ordre de 2 mm.

4. Brosse à dents selon l'une des revendications 1 à 3, caractérisée par le fait que les axes de toutes les touffes (32, 36,. 33, 37, 40) sont contenus dans des plans transversaux perpendiculaires audit plan médian longitudinal (P) et au plan moyen de la surface (39) de la tête portant les touffes.

5. Brosse à dents selon l'une des revendications 1 à 4, caractérisée par le fait que chaque groupe latéral de touffes (31, 35) comprend deux rangées longitudinales de touffes (32, 33 ; 36, 37) qui divergent et convergent respectivement par rapport au plan médian longitudinal (P) de la tête de brossage.

6. Brosse à dents selon l'une des revendications 1 à 5, caractérisée par le fait que l'inclinaison (x, y) des touffes des groupes latéraux (31, 35) par rapport au plan médian longitudinal (P) est comprise entre 5 et 30° et de préférence de l'ordre de 10°.

7. Brosse à dents selon l'une des revendications 1 à 6, caractérisée par le fait que l'extrémité (23) du manche (20) opposée à la tête de brossage (30) est adaptée pour supporter de façon amovible des accessoires (50, 60) pour l'hygiène dentaire.

8. Brosse à dents selon la revendication 7, caractérisée par le fait que l'extrémité (23) du manche (20) opposée à la tête de brossage (30) est adaptée pour supporter, de façon amovible, une brossette interdentaire (60).

9. Brosse à dents selon la revendication 7, caractérisée par le fait que l'extrémité (23) du manche (20) opposée à la tête de brossage (30) est adaptée pour supporter, de façon amovible, un porte fil de soie dentaire (70).

10. Brosse à dents orthodontique, en particulier pour les enfants portant des verrous redresseurs, selon l'une des revendications 1 à 9, caractérisée par une tête de brossage (30) comportant d'une part deux groupes latéraux et longitudinaux de touffes de poils (31, 35) formés chacun de deux rangées longitudinales de touffes (32, 36 ; 33, 37) qui divergent et convergent_{'} respectivement par rapport au plan médian longitudinal (P) de la tête de brossage, les touffes de ces rangées latérales étant implantées en quinconce pour se croiser, et d'autre part une rangée centrale longitudinale de touffes de poils (40) de longueur plus faible, parallèles au plan médian longitudinal (P).

## Claims

1. Orthodontic toothbrush, particularly for children wearing regulating pins, characterized by a brushing head (30) comprising on the one hand two lateral and longitudinal groups of tufts of bristles (31, 35), each group possessing tufts (32, 36) inclined towards the outside of the brushing head and diverging relative to a median longitudinal plane (P) of the head, and tufts (33, 37) converging towards this median longitudinal plane (P), and on the other hand at least one central longitudinal row of shorter tufts (40) parallel to the median longitudinal plane (P).

2. Toothbrush according to claim 1, characterized in that the difference in length between the bristles of the lateral groups (31, 35) and the bristles of the central row (40) is substantially equal to the thickness of the regulating pins (V).

3. Toothbrush according to one of claims 1 or 2 characterized in that the difference in length between the bristles of the lateral groups (31, 35) and the bristles of the central row (40) is of the order of 2 mm.

4. Toothbrush according to one of claims 1 to 3 characterized in that the axes of all the tufts (32, 36, 33, 37, 40) are contained within transverse planes perpendicular to the said median longitudinal plane (P) and to the mean plane of the surface (39) of the head bearing the tufts.

5. Toothbrush according to one of claims 1 to 4 characterized in that each lateral group of tufts (31, 35) comprises two longitudinal rows of tufts (32, 33 ; 36, 37) which diverge and converge respectively relative to the median longitudinal plane (P) of the brushing head.

6. Toothbrush according to one of claims 1 to 5 characterized in that the inclination (x, y) of the tufts of the lateral groups (31, 35) relative to the median longitudinal plane (P) is between 5° and 30° and preferably of the order of 10°.

7. Toothbrush according to one of claims 1 to 6 characterized in that the end (23) of the handle (20) opposite to the brushing head (30) is designed to carry, in a removable fashion, accessories (50, 60) for dental hygiene.

8. Toothbrush according to claim 7, characterized in that the end (23) of the handle (20) opposite to the brushing head (30) is designed to carry, in a removable fashion, an interdental brush (60).

9. Toothbrush according to claim 7, characterized in that the end (23) of the handle (20) opposite to the brushing head (30) is designed to carry, in a removable fashion, a support for dental floss (70).

10. Orthodontic toothbrush, in particular for children wearing regulating pins, according to one of claims 1 to 9, characterized by a brushing head (30) possessing, first, two lateral and longitudinal groups of tufts of bristles (31, 35), each group being formed of two longitudinal rows of tufts (32, 36 ; 33, 37) which diverge and converge respectively relative to the median longitudinal plane (P) of the brushing head, the tufts of these lateral rows being implanted in staggered lines to intersect, and secondly a central longitudinal row of tufts of shorter bristles (40) parallel to the median longitudinal plane (P).

## Patentansprüche

1. Orthodontische Bürste, insbesondere für Kinder, die Klemmspangen tragen, gekennzeichnet durch einen Bürstenkopf (30), der einerseits zwei seitliche und längliche Gruppen von Haarbüschein (31, 35), die jeweils Büschel (32, 36) aufweisen, die nach dem Äußeren des Bürstenkopfs geneigt sind und dabei von einer Längsmittenebene (P) des Kopfes wegdivergieren und Büschel (33, 37) aufweisen, die zur Längsmittenebene (P) konvergieren, und andererseits wenigstens eine Längsmittenreihe von Büscheln (40) von geringerer Länge aufweist, die parallel zur Längsmittenebene (P) verlaufen.

2. Zahnbürste nach Anspruch 1, dadurch gekennzeichnet, daß der Längenunterschied zwischen den Haaren der seitlichen Gruppen (31, 35) und den Haaren der Mittenreihen (40) im wesentlichen gleich der Dicke der Klemmspangen (V) ist.

3. Zahnbürste nach Anspruch 1 oder 2, dadurch gekennzeichnet, daß der Längenunterschied zwischen den Haaren der seitlichen Gruppen (31, 35) und den Haaren der zentralen Reihe (40) in der Größenordnung von 2 mm liegt.

4. Zahnbürste nach einem der Ansprüche 1 bis 3, dadurch gekennzeichnet, daß die Achsen aller Büschel (32, 36, 33, 37, 40) in Querebenen enthalten sind, die senkrecht zur Längsmittenebene (P) und zur Mittenebene der Oberfläche (39) des die Büschel tragenden Kopfes verlaufen.

5. Zahnbürste nach einem der Ansprüche 1 bis 4, dadurch gekennzeichnet, daß jede seitliche Gruppe von Büscheln (31, 35) zwei Längsreihen von Büscheln (32, 33 ; 36, 37) aufweist, die divergieren bzw. konvergieren bezüglich der Längsmittenebene (P) des Bürstenkopfes.

6. Zahnbürste nach einem der Ansprüche 1 bis 5, dadurch gekennzeichnet, daß die Neigung (x, y) der Büschel der seitlichen Gruppen (31, 35) bezüglich der Längsmittenebene (P) zwischen 5° und 35° und vorzugsweise ca. 10° beträgt.

7. Zahnbürste nach einem der Ansprüche 1 bis 6, dadurch gekennzeichnet, daß das Ende (23) des Griffs (20), das dem Bürstenkopf (30) gegenüberliegt angepaßt ist, um auf entfembare Weise Accessoires (50, 60) für die Zahnhygiene zu halten.

8. Zahnbürste nach Anspruch 7, dadurch gekennzeichnet, daß das Ende (23) des Griffs (20), das dem Bürstenkopf (30) gegenüberliegt, angepaßt ist, um auf entfernbare Weise einen Zwischenzahnbürste (60) zu tragen.

9. Zahnbürste nach Anspruch 7, dadurch gekennzeichnet, daß das Ende (23) des Griffs (20), das dem Büstenkopf (30) gegenüberliegt, geeignet ist, um auf entfembare Weise einen Zahnseidenfaden (70) zu tragen.

10. Orthodontische Zahnbürste, insbesondere für Kinder, die Klemmspangen tragen, nach einem der Ansprüche 1 bis 9, gekennzeichnet durch einen Bürstenkopf (30), der einerseits zwei seitliche und längliche Haarbüschel (31, 35), welche jeweils aus zwei Längsreihen von Büscheln (32, 36; 33, 37) gebildet sind, die bezüglich der Längsmittenebene (P) des Bürstenkopfes divergieren bzw. konvergieren, wobei die Büschel dieser seitlichen Reihen im Zickzack eingepflanzt sind, um sich zu kreuzen, und andererseits eine Längsmittenreihe von Haarbüscheln (40) von geringerer Länge aufweist, die parallel zur Längsmittenebene (P) verlaufen.
